# EUROPÄISCHE PATENTSCHRIFT

(11) **EP 4 515 063 B1**
(45) Veröffentlichungstag und Bekanntmachung des Hinweises auf die Patenterteilung: **01.07.2026**
(21) Anmeldenummer: 23717011.3
(22) Anmeldetag: 05.04.2023
(51) Int. Cl.: E05D 15/06, E05D 15/14, E05D 15/58

(54) **ANORDNUNG ZUR FÜHRUNG EINES BEWEGBAREN MÖBELTEILS**
ASSEMBLY FOR GUIDING A MOVABLE FURNITURE PART
ENSEMBLE DE GUIDAGE D'UNE PARTIE DE MEUBLE MOBILE

(30) Priorität: 29.04.2022 AT 502932022
(43) Veröffentlichungstag der Anmeldung: 05.03.2025
(73) Patentinhaber: JULIUS BLUM GMBH, 6973 Höchst (AT)
(72) Erfinder: DÜR, Stefan, Schwarzach 6858 (AT)
(74) Vertreter: Torggler & Hofmann Patentanwälte - Innsbruck
(86) Internationale Anmeldenummer: PCT/AT2023/060114
(87) Internationale Veröffentlichungsnummer: WO 2023/205827

(56) Entgegenhaltungen:
- EP-A1- 1 394 349
- WO-A1-2021/003507

## Beschreibung

Die Erfindung betrifft eine Anordnung zur Führung eines bewegbaren Möbelteils, vorzugsweise einer Möbeltür, Schiebetür oder Falt-Schiebetür, an einem feststehenden Möbelteil, vorzugsweise einem Möbelkorpus, mit den Merkmalen des Oberbegriffs des Anspruchs 1. Die Erfindung betrifft weiterhin ein Möbel mit einer solchen Anordnung sowie ein Verfahren zur Montage einer solchen Anordnung.

Anordnungen gemäß dem Oberbegriff des Anspruchs 1 sind bereits bekannt. Nachteilig bei solchen Lösungen gemäß dem3 Stand der Technik ist, dass die richtige Spannung des Seils nur sehr schwer oder gar nicht überprüft werden kann. Wenn das Seil nicht ausreichend oder aber zu fest gespannt ist, so hat dies negative Auswirkungen auf die Funktion einer Seilzugvorrichtung. Im schlechtesten Fall funktioniert die Seilzugvorrichtung nicht ordnungsgemäß, was zu einer Beschädigung eines bewegbaren und/oder feststehenden Möbelteils bzw. eines Möbels führen kann.

Die noch unveröffentlichte, anmeldereigene Patentanmeldung A 51103/2020 schlägt daher eine Anzeigevorrichtung zum Anzeigen der Seilspannung vor.

Nachteilig bei einer solchen Lösung ist, dass ein Monteur, während des gesamten Klemm- bzw. Feststellvorgangs des Seils an einem Träger, das Seil unter Spannung halten muss. Das macht eine Montage durch eine einzelne Person schwierig. Zudem kann das Seil eine Person, welche das Seil unter Spannung hält, an der Hand einschnüren. WO 2021/003507 A1 offenbart ein Beispiel einer Anordnung zur Führung einer Schiebetür an einer Möbelwand.

Die Aufgabe der vorliegenden Erfindung besteht darin, die beschriebenen Nachteile gemäß dem Stand der Technik zu vermeiden und eine gegenüber dem Stand der Technik verbesserte Anordnung zur Führung eines bewegbaren Möbelteils, vorzugsweise einer Möbeltür, Schiebetür oder Falt-Schiebetür, an einem feststehenden Möbelteil, vorzugsweise einem Möbelkorpus, ein Möbel mit zumindest einer solchen Anordnung und ein Verfahren zur Montage einer solchen Anordnung anzugeben.

Diese Aufgaben werden gelöst durch die Merkmale der unabhängigen Ansprüche 1, 14 und 15.

Erfindungsgemäß ist es demnach vorgesehen, dass die Seilspannvorrichtung eine Begrenzungsvorrichtung aufweist, durch welche bei Erreichen einer vorbestimmten Seilspannung ein weiteres Spannen des zumindest einen Seils verhinderbar ist.

Dadurch muss ein Monteur nicht selbst darauf achten, eine bestimmte Seilspannung einzuhalten. Er muss lediglich das Seil spannen, da die Begrenzungsvorrichtung automatisch bei ausreichender bzw. vorbestimmter Seilspannung ein weiteres Spannen des Seils verhindert.

Es ist weiters ein erfindungsgemäßes Möbel mit zumindest einem feststehenden Möbelteil, zumindest einem bewegbaren Möbelteil und wenigstens einer Anordnung nach einem der vorangehenden Ansprüche, vorzugsweise wobei das Möbel zumindest einen schachtförmigen Hohlraum aufweist, in welchem das zumindest eine bewegbare Möbelteil anordenbar ist, vorgesehen.

Außerdem ist ein erfindungsgemäßes Verfahren zur Montage einer Anordnung nach einem der vorangehenden Ansprüche vorgesehen, wobei
- in einem ersten Verfahrensschritt das zumindest eine Führungssystem an dem feststehenden Möbelteil befestigt wird,
- in einem zweiten Verfahrensschritt der Träger mit dem zumindest einen Führungssysteme bewegungsgekoppelt verbunden wird, und
- in einem dritten Verfahrensschritt das Seil der Seilzugvorrichtung mittels der Seilspannvorrichtung gespannt wird, wobei bei Erreichen einer vorbestimmten Seilspannung ein weiteres Spannen des Seils durch die Begrenzungsvorrichtung verhindert wird.

Weitere vorteilhafte Ausführungsformen der Erfindung werden in den abhängigen Ansprüchen definiert.

Bevorzugt kann vorgesehen sein, dass die Seilspannvorrichtung ein Betätigungselement zur Betätigung der Seilspannvorrichtung aufweist.

Besonders bevorzugt kann dabei vorgesehen sein, dass durch die Begrenzungsvorrichtung bei Erreichen eines vorbestimmten, vorzugsweise mit der vorbestimmten Seilspannung korrelierenden, Betätigungsmoments eine Wirkverbindung zwischen der Seilspannvorrichtung und dem Betätigungselement unterbrechbar ist.

Das stellt eine unkomplizierte und zuverlässige Möglichkeit dar, ein weiteres Spannen des Seils nach Erreichen einer vorbestimmten Seilspannung zu verhindern.

Vorteilhafterweise kann vorgesehen sein, dass das Betätigungselement Teil der Begrenzungsvorrichtung ist. Dies kommt einer kompakten Bauart der Seilspannvorrichtung zu Gute.

Es ist aber auch denkbar, dass das Betätigungselement anderweitig ausgebildet ist.

Es kann vorgesehen sein, dass die Begrenzungsvorrichtung ein Lagerelement umfasst, in oder an welchem das Betätigungselement lagerbar oder gelagert ist. Auch dieses Ausführungsbeispiel ermöglicht eine kompaktere Ausbildung der Seilspannvorrichtung.

Bevorzugt kann die Begrenzungsvorrichtung ein Verbindungselement umfassen, durch welches das Lagerelement und das Betätigungselement zumindest zeitweise bewegungsgekoppelt verbunden oder verbindbar sind.

Besonders bevorzugt kann vorgesehen sein, dass die Begrenzungsvorrichtung einen Kraftspeicher aufweist, durch welchen das Verbindungselement mit einer vorbestimmten Kraft beaufschlagt oder beaufschlagbar ist, und/oder wobei das Verbindungselement zumindest bereichsweise als Kraftspeicher ausgebildet ist, vorzugsweise wobei das vorbestimmte Betätigungsmoment durch den Kraftspeicher und/oder das zumindest bereichsweise als Kraftspeicher ausgebildet Verbindungselement definiert ist.

Dadurch kann eine bewegungsgekoppelte Verbindung zwischen Lagerelement und Betätigungselement realisiert werden.

Besonders bevorzugt kann vorgesehen sein, dass das Verbindungselement bei Erreichen der vorbestimmten Seilspannung gegen die Wirkung des Kraftspeichers und/oder des zumindest bereichsweise als Kraftspeicher ausgebildeten Verbindungselements elastisch verformbar ist, wodurch eine bewegungsgekoppelte Verbindung zwischen dem Lagerelement und Betätigungselement aufhebbar ist.

Dadurch kann das Betätigungselement vom Lagerelement entkoppelt werden, sodass eine weitere Betätigung des Betätigungselements kein weiteres Spannen des Seils zur Folge hat.

Es kann auch vorgesehen sein, dass die Seilspannvorrichtung ein Anzeigevorrichtung zur Anzeige eines Seilspannungszustands aufweist. Dadurch kann überprüft werden, ob das Seil bereits gespannt wurde oder nicht.

Vorteilhafterweise kann vorgesehen sein, dass ein Spannelement mit dem Lagerelement bewegungsgekoppelt verbunden oder verbindbar ist.

Bevorzugt kann vorgesehen sein, dass die Anzeigevorrichtung ein Anzeigeelement mit einem Indikator umfasst. Dadurch lässt sich eine Anzeigevorrichtung einfach realisieren.

Es kann vorgesehen sein, dass die Seilspannvorrichtung zumindest eine Feststellvorrichtung zum Feststellen des zumindest einen Seils umfasst. Dadurch wird ein unkompliziertes Feststellen des Seils ermöglicht.

Gemäß einem bevorzugten Ausführungsbeispiel kann vorgesehen sein, dass zusätzlich zur wenigstens einen Seilzugvorrichtung wenigstens ein Schwenkhebelmechanismus vorgesehen ist, wobei der wenigstens eine Schwenkhebelmechanismus wenigstens zwei gelenkig miteinander verbundene Schwenkhebel umfasst, welche bei einer Bewegung des Trägers am feststehenden Möbelteil relativ zueinander verschwenkbar sind.

Hinsichtlich eines erfindungsgemäßen Verfahrens kann vorgesehen sein, dass vor dem dritten Verfahrensschritt zusätzlich folgende Schritte vorgesehen sind:
- Einbringen des Seils in die Seilspannvorrichtung, und
- Feststellen des Seils mittels der Feststellvorrichtung.

Es kann auch vorgesehen sein, dass in einem Zwischenschritt zumindest einer der wenigstens zwei Schwenkhebel mit dem zumindest einen Führungssystem und/oder mit dem feststehenden Möbelteil verbunden wird.

Bevorzugt kann in einem weiteren Verfahrensschritt ein bewegbares Möbelteil, vorzugsweise eine Schiebetür oder Falt-Schiebetür, am Träger montiert werden.

Weitere Einzelheiten und Vorteile der Erfindung werden anhand der Figurenbeschreibung unter Bezugnahme auf die Zeichnungen im Folgenden näher erläutert. Darin zeigen:
- Fig. 1: ein Möbel mit einer Anordnung in einer perspektivischen Ansicht,
- Fig. 2a: einen Teil eines Möbels mit einer Anordnung in einer perspektivischen Ansicht,
- Fig. 2b: das Detail A der Figur 2a,
- Fig. 3: eine teilweise Explosionsdarstellung einer Seilspannvorrichtung,
- Fig. 4a: eine Explosionsdarstellung einer Begrenzungsvorrichtung und einer Spanneinheit,
- Fig. 4b: eine perspektivische Ansicht einer Begrenzungsvorrichtung,
- Fig. 4c: eine perspektivische Ansicht eines Lagerelements und eines Betätigungselements,
- Fig. 4d: eine perspektivische Ansicht eines Verbindungselements
- Fig. 4e: eine Schnittdarstellung einer Begrenzungsvorrichtung, und
- Fig. 5a-c: eine Seilspannvorrichtung in einer Frontansicht während eines Schritts eines erfindungsgemäßen Verfahrens.

In der Figur 1 ist in einer perspektivischen Ansicht ein Möbel 100 dargestellt, welches unterschiedliche Bestandteile umfassen kann, beispielsweise mehrere Fächer im Inneren des Möbels 100. Das feststehende Möbelteil 3 wird durch einen Möbelkorpus gebildet.

Das Möbel 100 weist einen Hohlraum 101 auf, welcher aus zwei voneinander beabstandeten Möbelwänden 101a gebildet wird. In den Hohlraum 101 ist ein bewegbares Möbelteil 2 in Form einer Möbeltür versenkbar. Ist die Möbeltür geschlossen, so verdeckt sie das Innere des Möbels 100.

An das Möbel 100 anschließend ist ein weiterer Teil des Möbels 102 angeordnet, beispielsweise ein Schrank. Befindet sich die Möbeltür in einer geschlossenen Stellung und ist auch der weitere Teil des Möbels 102 geschlossen, so bilden Möbeltür und der weitere Teil des Möbels 102 eine durchgängige Möbelfront.

Figur 2a zeigt einen Teil eines Möbels 100 mit einer Anordnung 1 in einer perspektivischen Ansicht. Zum besseren Verständnis ist die zweite Möbelwand 101a des Hohlraums 101 nicht dargestellt. Es sind ein Führungssystem 4 und eine Möbelwand 3 erkennbar. Auch ein Träger 6 ist ersichtlich. Es kann hier aber auch ein weiteres Führungssystem oder mehrere weitere Führungssysteme vorgesehen sein.

Ein bewegbares Möbelteil 3 ist über Scharniere 6a schwenkbar am Träger 6 gelagert

Eine Kompensationsvorrichtung 7 bestehend aus einer Seilzugvorrichtung 8 und einem Schwenkhebelmechanismus 5. Der Schwenkhebelmechanismus 5 besteht aus eine ersten 5a und einem zweiten Schwenkhebel 5b. Der erste Schwenkhebel 5a ist am feststehenden Möbelteil 3 und verschiebbar am Träger 6 angeordnet. Der zweite Schwenkhebel 5b ist am Träger 6 und mittig am ersten Schwenkhebel 5a angeordnet.

Die Seilzugvorrichtung 8 umfasst ein Seil 8a und Umlenkrollen 8b, welche an der Möbelwand 101a und/oder am Führungssystem 4 angeordnet sind. Die Seilspannvorrichtung 9 ist am Träger 6 angeordnet.

Die Figur 2b zeigt das Detail A der Figur 2a. Es ist die Seilspannvorrichtung 9 erkennbar. Die Seilspannvorrichtung 9 weist ein Gehäuse 9c auf, durch welches das Seil 8a hindurchgeführt wird.

Im unteren Bereich ist ein Teil der Feststellvorrichtung 9a ersichtlich, mittels welcher das Seil 8a an der Seilspannvorrichtung 9 und demnach am Träger 6 fixiert werden kann. Eine Begrenzungsvorrichtung 10 ist ebenfalls nur teilweise ersichtlich.

Die Figur 3 zeigt eine teilweise Explosionsdarstellung einer Seilspannvorrichtung 9. Es ist ein Grundkörper 9b erkennbar. Am Grundkörper 9 ist eine Feststellvorrichtung 9a angeordnet, welche zumindest teilweise durch den Grundkörper 9b ausgebildet wird.

Die Feststellvorrichtung 9a umfasst zwei Klemmbacken, welche über zwei Schrauben miteinander verschraubt werden können. Das Seil kann zwischen den Klemmbacken geklemmt und somit festgestellt werden. Es sind aber auch andere Ausbildungen von Feststellvorrichtungen denkbar, beispielsweise federbelastete Klemmelemente, oder gezahnte Klemmelemente.

Eine Spanneinheit 12 umfasst ein Spannelement 12b und ein Kontaktelement 12a. Das Spannelement 12b weist dabei ein Bewegungsgewinde auf, wobei das Klemmelement 12a mit einem korrespondierenden Gewinde an diesem Bewegungsgewinde angeordnet ist.

Das Spannelement 12b ist drehbar aber unverschieblich am Grundkörper 9c gelagert. Ein Verdrehen des Spannelements 12b hat demnach eine Bewegung des Klemmelements 12a in axialer Richtung des Spannelements 12b zur Folge.

Die Begrenzungsvorrichtung 10 ist bewegungsgekoppelt mit dem Spannelement 12b verbunden.

Es ist auch eine Anzeigevorrichtung 13 umfassend ein Anzeigeelement 13a mit einem Indikator 13b und ein Sichtfenster 13c erkennbar. Das Anzeigeelement 13a ist dabei schwenkbar an dem Grundkörper 9b gelagert.

Anhand der Figuren 4a bis 4e wird im Folgenden die Funktion der Begrenzungsvorrichtung näher erläutert. Dabei zeigt Figur 4a eine Explosionsdarstellung einer Begrenzungsvorrichtung 10 und einer Spanneinheit 12, Figur 4b eine perspektivische Ansicht einer Begrenzungsvorrichtung 10, Figur 4c eine perspektivische Ansicht eines Lagerelements 10a und eines Betätigungselements 11, Figur 4d eine perspektivische Ansicht eines Verbindungselements 10b und Figur 4e eine Schnittdarstellung einer Begrenzungsvorrichtung 10.

Das Lagerelement 10a ist im Wesentlichen rotationssymmetrisch ausgebildet. Über einen Sechskant-Wellenstumpf des Spannelements 12b und einer korrespondierenden Aufnahme im Lagerelement 10a (siehe Figur 4c) kann eine bewegungsgekoppelte Verbindung zwischen Lagerelement 10a und Spannelement 12b hergestellt werden. Es ist hier natürlich jede andere geeignet Verbindungsart denkbar.

Das Betätigungselement 11 ist in dem Lagerelement 10a gelagert. Ohne Verbindungselement 10b kann sich das Betätigungselement 11 im Lagerelement frei drehen.

Das Verbindungselement 10b ist im Wesentlichen teilkreisförmig ausgebildet und weist einen Verbindungszapfen 10d auf. Dieser Verbindungszapfen tritt durch die Öffnung 10e im Lagerelement 10a hindurch und liegt an einer Steuerkontur 11b des Betätigungselements 11 an.

Das Verbindungselement 10b wird durch einen ebenfalls im Wesentlichen teilkreisförmigen Kraftspeicher 10c in Form einer Feder mit einer definierten Kraft beaufschlagt.

Somit ist eine zumindest zweitweise bewegungsgekoppelte Verbindung zwischen Lagerelement 10a und Betätigungselement 11 gegeben.

Wird das Betätigungselement 11 betätigt, in diesem Ausführungsbeispiel verdreht, so dreht sich auch das Lagerelement 1a und demzufolge das Spannelement 12b, was wiederum eine Bewegung des Kontaktelements 12a zur Folge hat.

Im vorliegenden Ausführungsbeispiel weist das Betätigungselement 11 einen Schraubenkopfantrieb 11a auf, wodurch das Betätigungselement 11 über einen Schraubendreher betätigt werden kann.

Wird dem Kontaktelement 12a Widerstand entgegengesetzt, beispielsweise weil das Seil gespannt wird oder ist, so ist ein höheres Betätigungsmoment, in diesem Fall Drehmoment, am Betätigungselement 11 nötig, um das Kontaktelement 12a weiter zu bewegen.

Bei einem ausreichend hohen Betätigungsmoment verschiebt das Betätigungselement 11 über die Steuerkontur 11b den Verbindungszapfen 10d gegen die Wirkung des Kraftspeichers 10c nach oben. Das Betätigungselement 11 beginnt sich innerhalb des Lagerelements 10a zu drehen.

Wird das Betätigungsmoment weiter erhöht, so verdreht sich das Betätigungselement 11 immer weiter, bis sich der Verbindungszapfen 10d aus der Vertiefung des Steuerprofils 11b heraus bewegt hat. Nun ist keine Bewegungskoppelung zwischen Lagerelement 10a und Betätigungselement 11 mehr gegeben. Ein weiteres Verdrehen, also Betätigen, des Betätigungselements 11 hat keine weitere Verdrehung des Lagerelements 10a und demnach keine Bewegung des Kontaktelements 12a und folglich kein weiteres Spannen des Seils 8a zur Folge.

Die Kraft, welche der Kraftspeicher 10c einer Bewegung des Verbindungszapfens 10d aus der Öffnung 10e hinaus entgegensetzt, kann so gewählt werden, dass der Verbindungszapfen 10d die Erhebung 11c genau dann überfährt, wenn die vorbestimmte bzw. gewünschte Seilspannung erreicht ist.

Dadurch ist es möglich, dass durch die Begrenzungsvorrichtung 10 bei Erreichen einer vorbestimmten Seilspannung ein weiteres Spannen des zumindest einen Seils 8a verhinderbar ist.

Zwischen dem Kontaktelement 12a und dem Spannelement 12b kann ein federndes Element 12c, welches z.B. als O-Ring ausgebildet sein kann, angeordnet sein. Der Vorteil dieses Elements 12c besteht darin, dass eine Verklemmung des Kontaktelement 12a und des Spannelement 12b bei einer Fehlbetätigung des Spannelements 12b verhindert werden kann.

Die Figuren 5a bis 5c zeigen eine Seilspannvorrichtung 9 in einer Frontansicht während eines Schritts eines erfindungsgemäßen Verfahrens.

In Figur 5a ist erkennbar, dass das Seil 8a bereits durch die Seilspannvorrichtung 9 hindurchgeführt und mittels der Feststellvorrichtung 9a am Grundkörper 9b fixiert wurde. Das Seil 8a ist dabei noch nicht gespannt, was dadurch angedeutet ist, dass das Kontaktelement 12a noch nicht in Kontakt mit dem Seil 8a steht.

Das Seil ist zudem durch das Anzeigeelement 13a geführt, wobei der Indikator 13b im Sichtfenster 13c sichtbar ist. Das Anzeigeelement 13a kann beispielsweise über eine Feder vorgespannt sein, sodass der Indikator 13b im ungespannten Zustand des Seils im Sichtfenster 13c sichtbar ist.

In Figur 5b wurde das Betätigungselement 5b betätigt und das Kontaktelement 12a in Kontakt mit dem Seil 8a gebracht. Es ist auch denkbar, dass dies über ein direktes Verdrehen des Lagerlebens 10a mittels des Betätigungsabschnitts 10f erfolgt ist.

Anhand des Anzeigeelements 13a ist erkennbar, dass das Seil 8a bereits etwas gespannt wurde. Das Anzeigeelement 13b ist nämlich durch das Seil 8a nach unten gedrückt worden.

In der Figur 5b ist das Seil 8a vollständig gespannt. Das Anzeigeelement 13a ist komplett nach unten gedrückt und der Indikator 13b somit nicht mehr im Sichtfenster 13c sichtbar.

In dieser Figur ist die maximale Auslenkung der Seilspannvorrichtung 9 dargestellt. Die tatsächliche Position des Kontaktelements 12a wird im Regelfall zwischen den in den Figuren 5b und 5c dargestellten Positionen liegen.

Die tatsächliche Position des Kontaktelements 12a bei Erreichen der vorbestimmten Seilspannung hängt einerseits von der vorbestimmten Seilspannung selbst ab. Andererseits wird sie auch maßgeblich davon beeinflusst, an welcher Stelle des Seils 8a ein Monteur das Seil 8a in der Feststellvorrichtung 9a fixiert.

Es ist denkbar, dass am Seil 8a entsprechende Markierungen vorgesehen sind, welche einen erlaubten Klemmbereich markieren.

## Patentansprüche

1. Anordnung (1) zur Führung eines bewegbaren Möbelteils (2), vorzugsweise einer Möbeltür, Schiebetür oder Falt-Schiebetür, an einem feststehenden Möbelteil (3), vorzugsweise einem Möbelkorpus, mit
- zumindest einem an dem feststehenden Möbelteil (3) zu befestigenden Führungssystem (4),
- einem Träger (6), an welchem das bewegbare Möbelteil (2) schwenkbar gelagert oder lagerbar ist, wobei der Träger (6) mit dem zumindest einen Führungssystem (4) bewegungsgekoppelt verbunden ist,
- einer Kompensationsvorrichtung (7) zur Kompensation eines Kippmoments des Trägers (6) oder des daran angeordneten bewegbaren Möbelteils (2) um eine Kippachse durch ein Rückstellmoment, wobei die Kompensationsvorrichtung (7) wenigstens eine Seilzugvorrichtung (8) mit zumindest einem Seil (8a) umfasst, und
- einer Seilspannvorrichtung (9) zum Spannen des zumindest einen Seils (8a),
**dadurch gekennzeichnet, dass** die Seilspannvorrichtung (9) eine Begrenzungsvorrichtung (10) aufweist, durch welche bei Erreichen einer vorbestimmten Seilspannung ein weiteres Spannen des zumindest einen Seils (8a) verhinderbar ist.

2. Anordnung nach Anspruch 1, wobei die Seilspannvorrichtung (9) ein Betätigungselement (11) zur Betätigung der Seilspannvorrichtung (9) aufweist, vorzugsweise wobei durch die Begrenzungsvorrichtung (10) bei Erreichen eines vorbestimmten, vorzugsweise mit der vorbestimmten Seilspannung korrelierenden, Betätigungsmoments eine Wirkverbindung zwischen der Seilspannvorrichtung (9) und dem Betätigungselement (11) unterbrechbar ist, und/oder wobei das Betätigungselement (11) Teil der Begrenzungsvorrichtung (10) ist.

3. Anordnung nach Anspruch 2, wobei die Begrenzungsvorrichtung (10) ein Lagerelement (10a) umfasst, in oder an welchem das Betätigungselement (11) lagerbar oder gelagert ist, vorzugsweise wobei das Lagerelement (10a) einen Betätigungsabschnitt (10f) zum Vorspannen der Seilspannvorrichtung (9) aufweist.

4. Anordnung nach Anspruch 3, wobei die Begrenzungsvorrichtung (10) ein Verbindungselement (10b) umfasst, durch welches das Lagerelement (10a) und das Betätigungselement (11) zumindest zeitweise bewegungsgekoppelt verbunden oder verbindbar sind.

5. Anordnung nach Anspruch 4, wobei die Begrenzungsvorrichtung (10) einen Kraftspeicher (10c) aufweist, durch welchen das Verbindungselement (11) mit einer vorbestimmten Kraft beaufschlagt oder beaufschlagbar ist, und/oder wobei das Verbindungselement (10b) zumindest bereichsweise als Kraftspeicher ausgebildet ist, vorzugsweise wobei das vorbestimmte Betätigungsmoment durch den Kraftspeicher (10c) und/oder das zumindest bereichsweise als Kraftspeicher ausgebildet Verbindungselement (10b) definiert ist.

6. Anordnung nach einem der Ansprüche 4 oder 5, wobei das Verbindungselement (10b) zumindest bereichsweise elastisch verformbar ausgebildet ist.

7. Anordnung nach den Ansprüchen 5 und 6, wobei das Verbindungselement (10b) bei Erreichen der vorbestimmten Seilspannung gegen die Wirkung des Kraftspeichers (10c) und/oder des zumindest bereichsweise als Kraftspeicher ausgebildeten Verbindungselements (10b) elastisch verformbar ist, wodurch eine bewegungsgekoppelte Verbindung zwischen dem Lagerelement (10a) und Betätigungselement (11) aufhebbar ist.

8. Anordnung nach einem der Ansprüche 2 bis 7, wobei das Betätigungselement (11) einen Schraubenkopfantrieb (11a) aufweist, und/oder wobei das Betätigungselement (11) und/oder das Lagerelement (10a) im Wesentlichen rotationssymmetrisch ausgebildet ist.

9. Anordnung nach einem der Ansprüche 4 bis 8, wobei das Verbindungselement (10b) und/oder der Kraftspeicher (10c) teilkreisförmig ausgebildet ist/sind.

10. Anordnung nach einem der Ansprüche 4 bis 9, wobei das Verbindungselement (10b) einen Verbindungszapfen (10d) aufweist, wobei der Verbindungszapfen (10d) durch eine Öffnung (10e) im Lagerelement (10a) durch das Lagerelement (10a) hindurchtritt, vorzugsweise wobei der Verbindungszapfen (10d) an einer Steuerkontur (11b) des Betätigungselements (11) anliegt.

11. Anordnung nach einem der Ansprüche 1 bis 10, wobei die Seilspannvorrichtung (9) eine Spanneinheit (12) umfassend ein Kontaktelement (12a) zur Kontaktierung des zumindest einen Seils (8a) und ein Spannelement (12b) zum Spannen des zumindest einen Seils (8a) über das Kontaktelement (12a) aufweist, vorzugsweise wobei das Kontaktelement (12a) über ein Bewegungsgewinde an dem Spannelement (12b) gelagert ist, und/oder wobei zwischen dem Kontaktelement (12a) und dem Spannelement (12b) wenigstens ein federndes Element (12c), welches vorzugsweise als O-Ring ausgebildet ist, angeordnet ist.

12. Anordnung nach einem der Ansprüche 1 bis 11, wobei die Seilspannvorrichtung (9) ein Anzeigevorrichtung (13) zur Anzeige eines Seilspannungszustands aufweist, vorzugsweise wobei die Anzeigevorrichtung (13) ein Anzeigeelement (13a) mit einem Indikator (13b) umfasst.

13. Anordnung nach einem der Ansprüche 1 bis 12, wobei die Seilspannvorrichtung (9) zumindest eine Feststellvorrichtung (9a) zum Feststellen des zumindest einen Seils (8a) umfasst, und/oder wobei zusätzlich zur wenigstens einen Seilzugvorrichtung (8) wenigstens ein Schwenkhebelmechanismus (5) vorgesehen ist, wobei der wenigstens eine Schwenkhebelmechanismus (5) wenigstens zwei gelenkig miteinander verbundene Schwenkhebel (5a, 5b) umfasst, welche bei einer Bewegung des Trägers (6) am feststehenden Möbelteil (3) relativ zueinander verschwenkbar sind.

14. Möbel (100) mit zumindest einem feststehenden Möbelteil (3), zumindest einem bewegbaren Möbelteil (2) und wenigstens einer Anordnung (1) nach einem der vorangehenden Ansprüche, vorzugsweise wobei das Möbel (100) zumindest einen schachtförmiger Hohlraum (101) aufweist, in welchem das zumindest eine bewegbare Möbelteil (2) anordenbar ist.

15. Verfahren zur Montage einer Anordnung (1) nach einem der vorangehenden Ansprüche, wobei
- in einem ersten Verfahrensschritt das zumindest eine Führungssystem (4) an dem feststehenden Möbelteil (3) befestigt wird,
- in einem zweiten Verfahrensschritt der Träger (6) mit dem zumindest einen Führungssystem (4) bewegungsgekoppelt verbunden wird, und
- in einem dritten Verfahrensschritt das Seil (8a) der Seilzugvorrichtung (8) mittels der Seilspannvorrichtung (9) gespannt wird, wobei bei Erreichen einer vorbestimmten Seilspannung ein weiteres Spannen des Seils (8a) durch die Begrenzungsvorrichtung (10) verhindert wird.

## Claims

1. Assembly (1) for guiding a movable furniture part (2), preferably a furniture door, sliding door or folding sliding door, on a stationary furniture part (3), preferably a furniture carcass, with
- at least one guide system (4) to be fastened to the stationary furniture part (3),
- a support (6), on which the movable furniture part (2) is or can be pivotably mounted, wherein the support (6) is connected to the at least one guide system (4) in a movement-coupled manner,
- a compensation device (7) for compensating for a tilting moment of the support (6) or of the movable furniture part (2) arranged thereon about a tilt axis using a restoring moment, wherein the compensation device (7) comprises at least one cable pull device (8) with at least one cable (8a), and
- a cable tensioning device (9) for tensioning the at least one cable (8a),
**characterized in that** the cable tensioning device (9) has a limiting device (10), which can prevent a further tensioning of the at least one cable (8a) when a predetermined cable tension is reached.

2. Assembly according to claim 1, wherein the cable tensioning device (9) has an actuating element (11) for actuating the cable tensioning device (9), preferably wherein an operative connection between the cable tensioning device (9) and the actuating element (11) can be interrupted by the limiting device (10) when a predetermined actuating moment, which preferably correlates with the predetermined cable tension, is reached, and/or wherein the actuating element (11) is part of the limiting device (10).

3. Assembly according to claim 2, wherein the limiting device (10) comprises a bearing element (10a), in or on which the actuating element (11) can be or is mounted, preferably wherein the bearing element (10a) has an actuating portion (10f) for pretensioning the cable tensioning device (9).

4. Assembly according to claim 3, wherein the limiting device (10) comprises a connecting element (10b), through which the bearing element (10a) and the actuating element (11) are or can be at least temporarily connected in a movement-coupled manner.

5. Assembly according to claim 4, wherein the limiting device (10) has an energy storage mechanism (10c), through which a predetermined force is or can be applied to the connecting element (11), and/or wherein the connecting element (10b) is formed as an energy storage mechanism at least in areas, preferably wherein the predetermined actuating moment is defined by the energy storage mechanism (10c) and/or the connecting element (10b) formed as an energy storage mechanism at least in areas.

6. Assembly according to one of claims 4 or 5, wherein the connecting element (10b) is formed elastically deformable at least in areas.

7. Assembly according to claims 5 and 6, wherein the connecting element (10b) is elastically deformable against the action of the energy storage mechanism (10c) and/or of the connecting element (10b) formed as an energy storage mechanism at least in areas when the predetermined cable tension is reached, as a result of which a movement-coupled connection between the bearing element (10a) and the actuating element (11) can be overridden.

8. Assembly according to one of claims 2 to 7, wherein the actuating element (11) has a screw drive (11a), and/or wherein the actuating element (11) and/or the bearing element is formed substantially rotationally symmetrical.

9. Assembly according to one of claims 4 to 8, wherein the connecting element (10b) and/or the energy storage mechanism (10c) is/are formed partially circular.

10. Assembly according to one of claims 4 to 9, wherein the connecting element (10b) has a connecting stud (10d), wherein the connecting stud (10d) passes through the bearing element (10a) through an opening (10e) in the bearing element (10a), preferably wherein the connecting stud (10d) rests against a control contour (11b) of the actuating element (11).

11. Assembly according to one of claims 1 to 10, wherein the cable tensioning device (9) has a tensioning unit (12) comprising a contact element (12a) for contacting the at least one cable (8a) and a tensioning element (12b) for tensioning the at least one cable (8a) via the contact element (12a), preferably wherein the contact element (12a) is mounted on the tensioning element (12b) via a movement thread, and/or wherein at least one resilient element (12c), which is preferably formed as an O-ring, is arranged between the contact element (12a) and the tensioning element (12b).

12. Assembly according to one of claims 1 to 11, wherein the cable tensioning device (9) has a display device (13) for displaying a cable tension state, preferably wherein the display device (13) comprises a display element (13a) with an indicator (13b).

13. Assembly according to one of claims 1 to 12, wherein the cable tensioning device (9) comprises at least one securing device (9a) for securing the at least one cable (8a), and/or wherein, in addition to the at least one cable pull device (8), at least one pivot lever mechanism (5) is provided, wherein the at least one pivot lever mechanism (5) comprises at least two pivot levers (5a, 5b), which are connected to each other in an articulated manner and which are pivotable relative to each other when the support (6) is moved on the stationary furniture part (3).

14. Piece of furniture (100) with at least one stationary furniture part (3), at least one movable furniture part (2) and at least one assembly (1) according to one of the preceding claims, preferably wherein the piece of furniture (100) has at least one shaft-like cavity (101) in which the at least one movable furniture part (2) can be arranged.

15. Method for installing an assembly (1) according to one of the preceding claims, wherein
- the at least one guide system (4) is fastened to the stationary furniture part (3) in a first method step,
- the support (6) is connected to the at least one guide system (4) in a movement-coupled manner in a second method step, and
- the cable (8a) of the cable pull device (8) is tensioned by means of the cable tensioning device (9) in a third method step, wherein a further tensioning of the cable (8a) is prevented by the limiting device (10) when a predetermined cable tension is reached.

## Revendications

1. Ensemble (1) pour guider un élément de meuble mobile (2), de préférence une porte de meuble, une porte coulissante ou une porte coulissante pliante, sur un élément de meuble fixe (3), de préférence un corps de meuble, lequel ensemble comprend
- au moins un système de guidage (4) à fixer à l'élément de meuble fixe (3),
- un support (6) sur lequel l'élément de meuble mobile (2) est monté pivotant ou est apte à être monté pivotant, le support (6) étant relié audit au moins un système de guidage (4) de manière couplée en mouvement,
- un dispositif de compensation (7) pour la compensation d'un moment de basculement du support (6) ou de l'élément de meuble mobile (2) disposé sur celui-ci autour d'un axe de basculement par un moment de rappel, le dispositif de compensation (7) comprenant au moins un dispositif de traction par câble (8) avec au moins un câble (8a), et
- un dispositif de tension de câble (9) pour tendre ledit au moins un câble (8a),
**caractérisé en ce que** le dispositif de tension de câble (9) présente un dispositif de limitation (10), grâce auquel, lorsqu'une tension de câble prédéterminée est atteinte, une tension supplémentaire dudit au moins un câble (8a) peut être empêchée.

2. Ensemble selon la revendication 1, dans lequel le dispositif de tension de câble (9) présente un élément d'actionnement (11) pour actionner le dispositif de tension de câble (9), une liaison fonctionnelle entre le dispositif de tension de câble (9) et l'élément d'actionnement (11) étant de préférence apte à être interrompue par le dispositif de limitation (10) lorsqu'un moment d'actionnement prédéterminé, de préférence corrélé à la tension de câble prédéterminée, et/ou l'élément d'actionnement (11) faisant partie du dispositif de limitation (10).

3. Ensemble selon la revendication 2, dans lequel le dispositif de limitation (10) comprend un élément de palier (10a), dans ou sur lequel l'élément d'actionnement (11) est apte à être monté ou est monté, de préférence l'élément de palier (10a) présentant une section d'actionnement (10f) pour précontraindre le dispositif de tension de câble (9).

4. Ensemble selon la revendication 3, dans lequel le dispositif de limitation (10) comprend un élément de liaison (10b), par lequel l'élément de palier (10a) et l'élément d'actionnement (11) sont reliés ou sont aptes à être reliés de manière couplée en mouvement, au moins temporairement.

5. Ensemble selon la revendication 4, dans lequel le dispositif de limitation (10) présente un accumulateur de force (10c), par lequel l'élément de liaison (11) est sollicité, ou est apte à être sollicité, avec une force prédéterminée, et/ou l'élément de liaison (10b) est réalisé au moins en partie comme accumulateur de force, le moment d'actionnement prédéterminé étant de préférence défini par l'accumulateur de force (10c) et/ou par l'élément de liaison (10b) réalisé au moins en partie comme accumulateur de force.

6. Ensemble selon l'une des revendications 4 ou 5, dans lequel l'élément de liaison (10b) est réalisé au moins en partie de manière élastiquement déformable.

7. Ensemble selon les revendications 5 et 6, dans lequel l'élément de liaison (10b), lorsque la tension de câble prédéterminée est atteinte, est déformable élastiquement à l'encontre de l'action de l'accumulateur de force (10c) et/ou de l'élément de liaison (10b) réalisé au moins en partie comme accumulateur de force, grâce à quoi une liaison couplée en mouvement entre l'élément de palier (10a) et l'élément d'actionnement (11) est supprimable.

8. Ensemble selon l'une des revendications 2 à 7, dans lequel l'élément d'actionnement (11) présente un profil de tête de vis (11a), et/ou l'élément d'actionnement (11) et/ou l'élément de palier (10a) est réalisé sensiblement avec une symétrie de rotation.

9. Ensemble selon l'une des revendications 4 à 8, dans lequel l'élément de liaison (10b) et/ou l'accumulateur de force (10c) est/sont réalisé(s) en forme de segment de cercle.

10. Ensemble selon l'une des revendications 4 à 9, dans lequel l'élément de liaison (10b) présente un tenon de liaison (10d), le tenon de liaison (10d) traversant l'élément de palier (10a) à travers une ouverture (10e) dans l'élément de palier (10a), le tenon de liaison (10d) étant de préférence en appui sur un contour de commande (11b) de l'élément d'actionnement (11).

11. Ensemble selon l'une des revendications 1 à 10, dans lequel le dispositif de tension de câble (9) présente une unité de tension (12) comprenant un élément de contact (12a) pour être en contact avec ledit au moins un câble (8a) et un élément de tension (12b) pour tendre ledit au moins un câble (8a) via l'élément de contact (12a), l'élément de contact (12a) étant de préférence monté sur l'élément de tension (12b) via un filetage de déplacement, et/ou au moins un élément élastique (12c), de préférence réalisé sous la forme d'un joint torique, étant disposé entre l'élément de contact (12a) et l'élément de tension (12b).

12. Ensemble selon l'une des revendications 1 à 11, dans lequel le dispositif de tension de câble (9) présente un dispositif d'affichage (13) pour afficher l'état de tension du câble, le dispositif d'affichage (13) comprenant de préférence un élément d'affichage (13a) avec un indicateur (13b).

13. Ensemble selon l'une des revendications 1 à 12, dans lequel le dispositif de tension de câble (9) comprend au moins un dispositif de blocage (9a) pour bloquer ledit au moins un câble (8a), et/ou au moins un mécanisme à levier pivotant (5) étant prévu en plus dudit au moins un dispositif de traction par câble (8), ledit au moins un mécanisme à levier pivotant (5) comprenant au moins deux leviers pivotants (5a, 5b) reliés entre eux de manière articulée, lesquels sont aptes à être pivotés l'un par rapport à l'autre lors d'un mouvement du support (6) sur l'élément de meuble fixe (3).

14. Meuble (100) comprenant au moins un élément de meuble fixe (3), au moins un élément de meuble mobile (2) et au moins un ensemble de guidage (1) selon l'une des revendications précédentes, le meuble (100) présentant de préférence au moins un espace creux en forme de puits (101), dans lequel ledit au moins un élément de meuble mobile (2) est apte à être disposé.

15. Procédé de montage d'un ensemble (1) selon l'une des revendications précédentes, dans lequel
- dans une première étape de procédé, ledit au moins un système de guidage (4) est fixé à l'élément de meuble fixe (3),
- dans une deuxième étape de procédé, le support (6) est relié de manière couplée en mouvement audit au moins un système de guidage (4), et
- dans une troisième étape de procédé, le câble (8a) du dispositif de traction par câble (8) est tendu au moyen du dispositif de tension de câble (9), une poursuite de la tension du câble (8a) étant empêchée par le dispositif de limitation (10) lorsqu'une tension de câble prédéterminée est atteinte.
